# EUROPÄISCHE PATENTSCHRIFT

(11) **EP 0 331 924 B1**
(45) Veröffentlichungstag und Bekanntmachung des Hinweises auf die Patenterteilung: **23.12.1992**
(21) Anmeldenummer: 89102291.5
(22) Anmeldetag: 10.02.1989
(51) Int. Cl.: B04B 3/02

(54) **Schubzentrifuge**
Pusher centrifuge
Centrifugeuse à poussoir

(30) Priorität: 07.03.1988 CH 834/88
(43) Veröffentlichungstag der Anmeldung: 13.09.1989
(73) Patentinhaber: Sulzer - Escher Wyss AG, CH-8023 Zürich (CH)
(72) Erfinder: Hoppe, Bernd, CH-8104 Weiningen (CH)
(74) Vertreter: Paschedag, Hansjoachim

(56) Entgegenhaltungen:
- CH-A- 624 858
- CH-A- 627 376
- DE-A- 2 407 833
- DE-B- 1 065 333
- DE-B- 1 089 686
- DE-B- 1 120 379
- FR-A- 1 295 577

## Beschreibung

Die Erfindung betrifft eine Schubzentrifuge mit wenigstens einer inneren und einer äusseren, in einem Gehäuse mit identischer Drehzahl rotierbaren, wenigstens angenähert zylindrischen Siebtrommel, wobei die Siebtrommeln eine in Achsenrichtung relativ zueinander oszillierende Bewegung ausführen, und wobei in den Innenraum der Siebtrommeln an einem Ende ein zu entwässerndes Schleudergut zuführbar ist, und mit wenigstens einem mitrotierenden Schubboden, welcher eine in Achsenrichtung der Siebtrommeln oszillierende Bewegung unter Transport des zumindest teilweise entwässerten Schleudergutes auf der Innenseite der Siebtrommeln in Richtung zu einem an dem anderen Ende der Siebtrommeln vorgesehenen Feststoffauslass auszuführen vermag, wobei am auslassseitigen Rand wenigstens einer inneren Siebtrommel ein Schubring vorgesehen ist.

Solche Schubzentrifugen sind beispielsweise aus US-A-4 217 226 und US-A-4 209 405 vorbekannt und dienen zur kontinuierlichen Entwässerung eines Schleudergutes, wobei dieses über ein Zuführrohr dem inneren Ende eines Schleuderraumes zugeführt wird und auf der Innenseite der Siebtrommeln sukzessive entwässert wird. Während dieses Vorganges wird das Schleudergut durch die in Achsenrichtung oszillierende Bewegung des Schubbodens und eines oder mehrerer Schubringe allmählich in Richtung zu einem Festtoffauslass vortransportiert, und gleichzeitig wird in der Nähe des Schubbodens nicht entwässertes Schleudergut nachgefüllt. Eine solche Schubzentrifuge weist mehrere Siebtrommeln auf, wobei jeweils zwei benachbarte Siebtrommeln relativ zueinander in Achsenrichtung oszillieren und die Kante der jeweils inneren Siebtrommel als Schubring wirkt. Beispielsweise kann bei einer zweistufigen Schubzentrifuge die Trommel oszillieren, bei einer dreistufigen Zentrifuge die zweite Trommel, und bei einer vierstufigen Zentrifuge die erste und dritte Trommel.

Mit einer solchen Schubzentrifuge ist eine kontinuierliche Entwässerung eines Schleudergutes möglich, wobei dieses im Laufe des Transportes auf der Innenseite der Siebtrommeln vom Schleuderguteinlass bis zum Feststoffauslass allmählich im Zentrifugalfeld entwässert wird und den Feststoffauslass in weitgehend entwässertem Zustand erreicht, während das Filtrat nach aussen durch die Siebtrommeln dringt und dort abgeführt wird.

Der Entwässerungsgrad oder die Restfeuchte des ausgetragenen Feststoffes ist jedoch bei vorbekannten Schubzentrifugen noch nicht optimal. Eine Verbessurg könnte zwar durch Verlängerung der Entwässerungszeit erreicht werden, was jedoch den Durchsatz des Schleudergutes herabsetzt, oder durch Erhöhung der Drehzahl der Zentrifuge, was jedoch wegen der auftretenden Abrasion und aus Festigkeitsgründen nicht beliebig möglich ist, und zusätzlich den Feststoffkuchen noch kompakter und damit noch undurchlässiger werden lässt.

Aus DE-B-1 065 333 oder FR-A-1 295 577 sind anderseits Schubzentrifugen bekannt, deren Schubboden schräggestellt ist oder geneigte Flächen aufweist und mit unterschiedlicher Drehzahl rotiert, verglichen mit der Siebtrommel. Hierzu ist eine komplizierte Konstruktion und ein zusätzliches Getriebe erforderlich. Ausserdem wird eine Auflockerung und Umwälzung des Schleudergutes nur unmittelbar am Einlauf erreicht, während der Filterkuchen auf der Siebtrommel als relativ kompakte und zunehmend undurchlässige Masse vorgeschoben wird.

Aus der DE-B-1 120 379 ist eine Zentrifuge mit zwei mit unterschiedlicher Drehzahl rotierenden, jedoch in Achsenrichtung unverschieblichen und nicht-oszillierenden konischen Siebtrommeln bekannt, bei der am Aussenrand der inneren Siebtrommel eine Räumschnecke vorgesehen ist, die den über den inneren Konus und den Rand gleitenden Filterkuchen zufolge ihrer unterschiedlichen Drehzahl auf die folgende Siebtrommel fliegen lässt und vermittels ihrer flachen Schraubengänge, jedoch ohne Axialbewegung des Schraubenringes relativ zu den Siebtrommeln über den äusseren Konus schiebt.

Die Erfindung setzt sich die Aufgabe, den Entwässerungsgrad einer Schubzentrifuge der eingangs angegebenen Art zu erhöhen und die Restfeuchte des ausgetragenen Feststoffes herabzusetzen, ohne die Betriebsparameter der Zentrifuge zu ändern, und ohne kompliziertere Konstruktion.

Erfindungsgemäss wird diese Aufgabe dadurch gelöst, dass der Schubring mit Flächenelementen versehen ist, welche schräg zur Achse der Siebtrommel orientiert sind und bei der oszillierenden Bewegung der Siebtrommel relativ zur folgenden Siebtrommel dem in Achsenrichtung transportierten Schleudergut eine zusätzliche Bewegungskomponente in Umfangsrichtung der Siebtrommeln erteilen.

Die Flächenelemente können dabei am Rand einer inneren Siebtrommel, welche relativ zu einer äusseren Siebtrommel axial zu oszillieren vermag, vorgesehen sein, oder aber auch am Rand einer nicht-oszillierenden Trommel, wobei die Seitwärtsbewegung oder Scherwirkung durch die folgende oszillierende Trommel erbracht wird.

Die Flächenelemente können dabei ebene Flächen sein, welche mit der Achse der Siebtrommel einen Winkel etwa zwischen 30^{o} und 60^{o} bilden, oder sie können gekrümmte Flächen sein. Dabei können am Umfang des Schubringes benachbarte Flächenelemente die gleiche Orientierung der Neigung aufweisen oder aber auch abwechselnd entgegengesetzt zueinander geneigt sein.

Die Erfindung macht sich die offenbar bisher bei der Konstruktion von Schubzentrifugen nicht berücksichtigte und nicht erkannte Tatsache zunutze, dass sich bei jeder Entwässerung im Zentrifugalfeld eine von der Granulometrie abhängige Kapillarschicht bildet, welche mehrere Millimeter dick sein kann und welche die Restfeuchte des Schleudergutes beeinflusst. Dadurch dass die schräggestellten Flächenelemente dem Schleudergut zusätzlich zur Bewegungskomponente in Achsenrichtung zum Auslass hin eine Querkomponente in Umfangsrichtung erteilen, wird durch Scherwirkung die unterste Schicht des Schleudergutkuchens zerstört und zur weiteren Entwässerung freigegeben. Der Entwässerungsgrad des Schleudergutes auf dem Transportweg vom Eintrag zum Austrag kann somit ohne Veränderung der Betriebsparameter der Zentrifuge erhöht werden, oder bei einer bestimmten geforderten Endfeuchte kann die Menge des durchgesetzten entwässerten Schleudergutes vergrössert werden, bzw. es kann die Drehzahl gesenkt und damit der Verschleiss herabgesetzt werden.

Die Erfindung wird anhand der in den Figuren dargestellten Ausführungsbeispiele näher erläutert. Es zeigen:
- Fig. 1: eine teilweise aufgeschnittene Schubzentrifuge in perspektivischer Ansicht,
- Fig. 2: diese Zentrifuge im Schnitt entlang einer die Rotationsachse enthaltenden Schnittebene, und
- Fig. 3 a - d: vier verschiedene Ausführungsformen von Schubsegmenten.

Die in den Figuren 1 und 2 in Perspektive und im Schnitt dargestellte Schubzentrifuge weist eine aus zwei rotierbaren, angenähert zylindrischen Siebtrommeln 1 und 2 bestehende Schleudereinheit, ein diese umgebendes feststehendes Zentrifugengehäuse 3, einen an die Schleudereinheit am Auslassende angrenzenden, ein gasförmiges Medium, z.B. Luft, enthaltenden Feststoffraum 4, eine am inneren Ende der Schleudereinheit nahe einem mitrotierenden Schubboden 8 mit einem Schleuderguteinlass 9 mündende Zuführleitung 5 für das zu entwässernde Schleudergut, einen Feststoffauslass 6, und einen Flüssigkeitsraum 7 für die ausgeschleuderte Flüssigkeit auf.

Die innere Siebtrommel 1 ist auf einer Welle 10 angebracht, mittels der sie in Rotation mit einer bestimmten Drehzahl versetzt werden kann. Gleichzeitig ist die Welle 10 in Achsenrichtung verschiebbar und vermag mit Hilfe einer nicht dargestellten Antriebsvorrichtung zusätzlich zu ihrer Rotation eine oszillierende Bewegung in Achsenrichtung mit einer gewissen Amplitude auszuführen. Die äussere Siebtrommel 2 ist an einer Hohlwelle 11 befestigt mit welcher sie ebenfalls in Rotation versetzt werden kann, jedoch ohne oszillierende Bewegung in Achsenrichtung. Die Drehzahl der beiden Trommeln 1 und 2 ist dabei identisch.

Durch das Zuführrohr 5 wird das zu entwässernde Schleudergut in das Innere der innersten Siebtrommel 1 unmittelbar anschliessend an den Schubboden 8 eingebracht und strömt dort radial nach aussen auf die Siebtrommel 1, wo der Entwässerungsprozess beginnt. Durch den Schubboden 8 und über die oszillierende Siebtrommel 1 wird das teilweise entwässerte Schleudergut in Richtung zur anschliessenden äusseren Siebtrommel 2 transportiert und dabei weiter entwässert. Durch das Einlassrohr 5 wird inzwischen weiteres zu entwässerndes Schleudergut kontinuierlich nachgeliefert. Wenn das teilweise entwässerte Schleudergut das Ende der inneren Siebtrommel 1 erreicht, wird es von dessen Rand, welcher als Schubring wirkt, auf die äussere Schleudertrommel 2 transportiert und dort weiter entwässert. Schliesslich wird das fertig entwässerte Schleudergut durch die relative Oszillation der beiden Siebtrommeln 1 und 2 bis zum Feststoffraum 4 transportiert, welchen es über den Feststoffauslass 6 verlässt.

Die bisher beschriebenen in Achsenrichtung gegeneinander oszillierenden Elemente 1, 2 und 8 bewirken lediglich eine Bewegungskomponente des Schleudergutes auf den Innenflächen der Siebtrommeln in Achsenrichtung. Es zeigte sich nun überraschenderweise, dass die Entwässerungsleistung deutlich verbessert werden kann, wenn am Schubring zwischen den beiden Siebtrommeln 1 und 2, d.h. an der Aussenkante der inneren Siebtrommel 1 Flächenelemente 12 vorgesehen sind, welche eine gegen die Siebtrommelachsen und damit die Rotationsachse geneigte Schubflächen aufweisen. Solche Schubflächen 12 sind vorteilhafterweise so über den gesamten Schubring verteilt, dass sie die gesamte Innenfläche der äusseren Siebtrommel 2 im wesentlichen überstreichen, sich jedoch möglichst nicht überdecken. Die Neigung der Schubflächen 12 liegt vorteilhafterweise zwischen 30^{o} und 60^{o}, beispielsweise bei 45^{o}. Mit solchen Schubflächen wird erreicht, dass das Schleudergut bei der Oszillation der Siebtrommeln 1 und 2 gegeneinander zusätzlich eine Bewegungskomponente in Umfangsrichtung erhält. Hiermit wird offenbar die sich direkt auf der Innenfläche der Siebtrommel 2 unter Wirkung der ständigen Vorschub-Impulse bildende und den Filtrat-Durchtritt behindernde Kapillarschicht durch Scherwirkung aufgerissen und weitgehend beseitigt, so dass bei gleicher Zentrifugalkraft eine grössere Filtratmenge hindurchtreten kann und die Entwässerungsleistung deutlich verbessert wird.

Die Erfindung wurde vorstehend anhand einer Schubzentrifuge mit zwei Siebtrommeln und zusätzlichen Schubsegmenten am Rand der inneren Siebtrommel beschrieben. Es versteht sich, dass die erfindungsgemässen Schubsegmente mit analogem Vorteil auch bei Schubzentrifugen mit einer anderen Trommelanzahl vorgesehen sein können, beispielsweise bei Schubzentrifugen mit mehr als zwei Siebtrommeln, an den Aussenrändern der jeweiligen inneren Siebtrommeln.

Ebenso lassen sich analoge Vorteile erreichen, wenn die Schubsegmente nicht, wie im beschriebenen Beispiel dargestellt, als unter ca. 45^{o} gegen die Achse geneigte ebene Flächen ausgebildet sind, sondern in geeigneter anderer Form, wie beispielsweise in den Figuren 3a - 3d dargestellt. Hierbei können die Schubflächen ebene Flächen sein (Fig. 3a und 3b) oder eine Krümmung aufweisen (Fig. 3c und 3d). Andererseits können die Schubflächen am Schubring sämtlich in der gleichen Richtung geneigt sein (Fig. 3a und 3c), oder benachbarte Schubflächen können wechselweise eine entgegengesetzte Neigung aufweisen (Fig. 3b und 3d).

Statt als separat auf den Schubring aufgesetzte schräge Flächen können die Flächenelemente auch durch eine geeignete Ausgestaltung des Schubrandes der entsprechenden Siebtrommel gebildet werden, beispielsweise durch Ausführung des Randes 1' mit sägezahnförmigen Kerben 12', wie in Figur 3a dargestellt. Die Kerben können dabei direkt in den Siebtrommel-Rand gefräst sein, oder durch auf den Rand aufgesetzte, z.B. aufgeschraubte dreieckförmige Segmente gebildet sein. Das Letztere hat den Vorteil, dass bei dem unvermeidlichen Verschleiss des Randes die Segmente leicht ausgetauscht werden können und kein Nacharbeiten des Randes erforderlich ist, so dass die Schubzentrifuge besonders wartungsfreundlich ist und ohne grossen Aufwand stets mit optimaler Leistung betrieben werden kann.

## Patentansprüche

1. Schubzentrifuge mit wenigstens einer inneren und einer äusseren, in einem Gehäuse (3) mit identischer Drehzahl rotierbaren, wenigstens angenähert zylindrischen Siebtrommel (1, 2), wobei die Siebtrommeln eine in Achsenrichtung relativ zueinander oszillierende Bewegung ausführen, und wobei in den Innenraum der Siebtrommeln an einem Ende ein zu entwässerndes Schleudergut zuführbar ist, und mit wenigstens einem mitrotierenden Schubboden (8), welcher eine in Achsenrichtung der Siebtrommeln (1, 2) oszillierende Bewegung unter Transport des zumindest teilweise entwässerten Schleudergutes auf der Innenseite der Siebtrommeln (1, 2) in Richtung zu einem an dem anderen Ende der Siebtrommel vorgesehenen Feststoffauslass (4, 6) auszuführen vermag, wobei am auslassseitigen Rand wenigstens einer inneren Siebtrommel (1) ein Schubring (1') vorgesehen ist, dadurch gekennzeichnet, dass der Schubring (1') mit Flächenelementen (12, 12') versehen ist, welche schräg zur Achse der Siebtrommel (1) orientiert sind, und welche bei der oszillierenden Bewegung der inneren Siebtrommel (1) relativ zur folgenden Siebtrommel (2) dem in Achsenrichtung transportierten Schleudergut eine zusätzliche Bewegungskomponente in Umfangsrichtung der Siebtrommeln (1, 2) erteilen.

2. Zentrifuge nach Anspruch 1, dadurch gekennzeichnet, dass die Flächenelemente (12) mit der Rotationsachse der Siebtrommeln (1, 2) einen Winkel zwischen 30^{o} und 60^{o} bilden.

3. Zentrifuge nach einem der Ansprüche 1 oder 2, dadurch gekennzeichnet, dass benachbarte Flächenelemente (12) die gleiche Orientierung der Neigung aufweisen.

4. Zentrifuge nach einem der Ansprüche 1 oder 2, dadurch gekennzeichnet, dass benachbarte Flächenelemente (12) abwechselnd entgegengesetzt zueinander geneigt sind.

5. Zentrifuge nach einem der Ansprüche 1 - 4, dadurch gekennzeichnet, dass die Flächenelemente (12') durch Flächen von Kerben des Schubringes (1') einer inneren Siebtrommel (1) gebildet sind.

6. Zentrifuge nach Anspruch 5, dadurch gekennzeichnet, dass die Kerben durch auf den Rand der Siebtrommel (1') aufgesetzte Segmente (12') mit schrägen Flächen gebildet sind.

## Claims

1. A pusher centrifuge having at least one inner and one outer at least approximately cylindrical sieve drum (1, 2) which can be rotated in a housing (3) at identical speeds, the sieve drums each performing a movement which oscillates in the axial direction relative to one another, and wherein a solid material to be dewatered can be supplied into the interior of the sieve drums at one end, and with at least one co-rotating pusher plate (8) which is capable of performing a movement oscillating in the axial direction of the sieve drums (1, 2), transporting the at least partially dewatered solid material on the inside of the sieve drums (1, 2) towards a solids outlet (4, 6) provided at the other end of the sieve drum, with a pusher ring (1') being provided on the outlet-side edge of at least one inner sieve drum (1), characterised in that the pusher ring (1') is provided with surface elements (12, 12') which are oriented obliquely to the axis of the sieve drum (1), and which upon the oscillating movement of the inner sieve drum (1) relative to the following sieve drum (2) impart to the solid material which is being transported in the axial direction an additional movement component in the peripheral direction of the sieve drums (1, 2).

2. A centrifuge according to Claim 1, characterised in that the surface elements (12) form an angle of between 30° and 60° with the axis of rotation of the sieve drums (1, 2).

3. A centrifuge according to one of Claims 1 or 2, characterised in that adjacent surface elements (12) have the same orientation of inclination.

4. A centrifuge according to one of Claims 1 or 2, characterised in that adjacent surface elements (12) are inclined alternately in opposite directions to one another.

5. A centrifuge according to one of Claims 1 to 4, characterised in that the surface elements (12') are formed by surfaces of notches in the pusher ring (1') of an inner sieve drum (1).

6. A centrifuge according to Claim 5, characterised in that the notches are formed by segments (12') having oblique surfaces which are placed on the edge of the sieve drum (1').

## Revendications

1. Centrifugeuse poussante avec au moins un tambour filtrant intérieur et au moins un tambour filtrant extérieur (1, 2) cylindriques, pouvant tourner dans un boîtier (3) à une vitesse de rotation identique et étant tout au moins proches l'un de l'autre, ces tambours filtrants exécutant un mouvement oscillant dans le sens axial l'un par rapport à l'autre, une matière à déshydrater par cintrifugation pouvant être introduite par une extrémité dans l'espace intérieur des tambours filtrants, et avec au moins un fond poussant (8) tournant avec les tambours et pouvant exécuter un mouvement oscillant dans le sens axial des tambours filtrants en transportant la matière soumise à la centrifugation, au moins partiellement déshydratée, sur la face interne des tambours filtrants en direction d'un orifice d'évacuation des solides (4, 6) prévu sur l'autre extrémité des tambours filtrants, tandis qu'un anneau de poussée (1') est prévu tout au moins sur le bord situé sur le côté de sortie d'au moins un tambour filtrant intérieur (1),
**caractérisée** en ce que l'anneau de poussée (1') est muni d'éléments de surfaces (12, 12') qui sont orientés obliquement par rapport à l'axe du tambour filtrant (1) et qui communiquent, lors du mouvement oscillant du tambour filtrant intérieur (1) par rapport au tambour filtrant suivant (2), une composante supplémentaire de mouvement dans le sens périphérique des tambours filtrants (1, 2) à la matière soumise à la centrifugation, transportée dans le sens axial.

2. Centrifugeuse selon la revendication 1, caractérisée en ce que les éléments de surfaces (12) forment avec l'axe de rotation des tambours filtrants (1, 2) un angle compris entre 30° et 60°.

3. Centrifugeuse selon une des revendications 1 ou 2, caractérisée en ce que des éléments de surfaces (12) voisins présentent la même orientation de l'inclinaison.

4. Centrifugeuse selon une des revendications 1 ou 2, caractérisée en ce que des éléments de surfaces (12) voisins sont inclinés alternativement en sens opposés l'un à l'autre.

5. Centrifugeuse selon une des revendications 1 à 4, caractérisée en ce que les éléments de surfaces (12') sont constitués par des surfaces d'encoches de l'anneau de poussée (1') d'un tambour filtrant intérieur (1).

6. Centrifugeuse selon la revendication 5, caractérisée en ce que les encoches sont constituées par des segments (12') rapportés sur le bord (1') du tambour filtrant, avec des surfaces obliques.
